# EUROPÄISCHE PATENTSCHRIFT

(11) **EP 0 117 897 B1**
(45) Veröffentlichungstag und Bekanntmachung des Hinweises auf die Patenterteilung: **30.12.1986**
(21) Anmeldenummer: 83109634.2
(22) Anmeldetag: 27.09.1983
(51) Int. Cl.: E04B 1/76, E04B 1/00

(54) **Bauelement zur Wärmedämmung bei Gebäuden**
Building element for thermal insulation of buildings
Elément de construction pour l'isolation thermique de bâtiments

(30) Priorität: 27.01.1983 DE 3302719
(43) Veröffentlichungstag der Anmeldung: 12.09.1984
(73) Patentinhaber: Schöck, Eberhard, D-7570 Baden-Baden 22 (DE)
(72) Erfinder: Schöck, Eberhard, D-7570 Baden-Baden 22 (DE)
(74) Vertreter: Henkel, Feiler, Hänzel & Partner

## Beschreibung

Die Erfindung betrifft ein Bauelement zur Wärmedämmung bei Gebäuden, insbesondere bei vorkragenden Außenteilen, mit einem länglichen Isolierkörper aus thermisch isolierendem Material, mit länglichen, metallenen Bewehrungselementen, die sich im wesentlichen quer zum Isolierkörper erstrecken und seitlich vorstehen, und mit Druckelementen zur Kraftübertragung zwischen dem vorkragenden Teil und den übrigen Gebäudeteilen, wobei der Isolierkörper aus einem Oberteil und einem Unterteil mit Aussparungen für die Bewehrungselemente besteht und wobei der Oberteil und der Unterteil über komplementäre Vorsprünge und Aussparungen aneinander befestigbar sind.

Bei Gebäuden, die vorkragende Wandteile aufweisen, beispielsweise Balkone, Loggien, Außenpodeste, Hauseingangsplatten o. dgl., tritt das Problem einer unerwünschten Wärmeableitung auf, da derartige vorkragende Wandteile in aller Regel mit einer entsprechenden Zwischendecke im Gebäude verbunden sind und ihre Verlängerung nach außen bilden. Somit stellen die ausladenden Platten oder Wandteile Kältebrücken nach außen dar, die einerseits Wärmeveriuste mit sich bringen und andererseits auch Bauschäden hervorrufen können.

Es werden daher Bauelemente zwischen den vorkragenden Teilen und dem Gebäude vorgesehen, die eine Wärmedämmung einerseits und eine zufriedenstellende Lastübertragung andererseits gewährleisten. Durch die DE-B-3 005 571 ist ein derartiges Bauelement bekannt, das als Fertigteil ausgebildet ist und mindestens ein Druckelement aufweist, das in den Isolierkörper als verbindendes Kernelement integriert ist und dem Querschnitt des Isolierkörpers entsprechende Abmessungen besitzt. In einer Ausführungsform ist der Isolierkörper einteilig ausgebildet, in den die Bewehrungselemente eingesteckt oder eingegossen sind. Das Eingießen der Bewehrungsstäbe hat den Nachteil, daß das Isolierelement einschließlich der Bewehrungselemente als einheitliches Ganzes vom Herstellungsort zu der jeweiligen Baustelle transportiert werden muß. Außerdem muß jedes Element für den jeweiligen Bedarfsfall speziell angefertigt werden. Beim Einstecken der Bewehrungsstäbe in den Isolierkörper bereitet es Schwierigkeiten, stets die gewünschte Ausrichtung der Bewehrungsstücke zu erhalten. Das Einstecken ist insbesondere dann problematisch, wenn die Stäbe an ihren Enden hakenförmig umgebogen sind. sowie dann, wenn sie schräg durch den Isolierkörper verlaufen, ansonsten jedoch horizontal angeordnet sind, so daß sie zumindest zwei Knickpunkte aufweisen.

In der DE-B-3 005 571 ist aber auch bereits vorgeschlagen, den Isolierkörper zweiteilig aus einem Oberteil und einem Unterteil in der eingangs genannten Art zu gestalten, wobei diese Hälften Aussparungen zum Einstecken für die Bewehrungselemente aufweisen. Wo diese Aussparungen vorgesehen sein sollen und wie sie verlaufen sollen, ist allerdings dort nicht im einzelnen ausgeführt.

Es ist daher die Aufgabe der vorliegenden Erfindung, ein Bauelement zur Wärmedämmung zwischen vorkragenden Außenteilen und dem Gebäude selbst zu schaffen, bei dem die Bewehrungselemente - gleich welcher Form - in einfacher Weise mit dem in bekannter Weise zweiteiligen Isolierkörper verbunden werden, wobei diese Verbindung direkt am Ort der Verwendung des Bauelements oder im Herstellwerk erfolgen kann. Dabei soll eine möglichst genaue Ausrichtung der Bewehrungselemente in bezug auf den Isolierkörper stattfinden.

Diese Aufgabe wird bei dem eingangs genannten Bauelement erfindungsgemäß dadurch gelöst, daß das Oberteil horizontale Nuten zur Aufnahme von horizontal den Isolierkörper durchquerenden Bewehrungselementen sowie Zapfen zur Festlegung von schräg zur Horizontalen den Isolierkörper durchquerenden Bewehrungselementen aufweist, daß am Unterteil die Druckelemente einbaubar sind und daß die Bewehrungselemente durch Zusammenstecken des Oberteils und des Unterteils festlegbar sind.

In zweckmäßiger Ausgestaltung ist das Unterteil mit Aussparungen zur reibungsschlüssigen Aufnahme von Zapfen des Oberteils versehen. Hierbei ist das Unterteil im Bereich der Aussparungen vorteilhaft derart dünnwandig, daß es beim Einstecken der Zapfen durch die von diesem gehaltenen, schräg verlaufenden Bewehrungselemente bis zu deren Eindringtiefe aufbrechbar ist.

Die Erfindung wird im folgenden anhand von in den Figuren dargestellten Ausführungsbeispielen näher erläutert.

Es zeigen :
Figur 1 einen Schnitt durch den Isolierkörper senkrecht zu dessen Längsrichtung mit eingelegten Bewehrungselementen ;
Figur 2a die Draufsicht auf eine Aussparung im Unterteil des Isolierkörpers ;
Figur 2b die Draufsicht auf eine weitere, anders ausgebildete Aussparung im Unterteil des Isolierkörpers ;
Figur 3 die Ansicht auf die Längsseite einer zweiten Ausführungsform des Oberteils sowie die Draufsicht auf den entsprechenden Abschnitt des Unterteils ;
Figur 4 einen Schnitt durch eine weitere Ausführungsform des Isolierkörpers senkrecht zu dessen Längsrichtung ;
Figur 5 einen Schnitt durch noch eine weitere Ausführungsform des Isolierkörpers senkrecht zu dessen Längsrichtung ;
Figur 6 eine Vorrichtung zur Befestigung des Unterteils.

Der in Fig. 1 dargestellte Isolierkörper befindet sich beispielsweise zwischen der Bodenplatte eines Balkons und einer Zwischendecke eines Gebäudes. Er ist vorzugsweise in der Ebene des Isolierputzes der entsprechenden Gebäudewand angeordnet. Er soll eine Berührung zwischen der Bodenplatte des Balkons einerseits und der Außenwand des Gebäudes sowie der Zwischendecke andererseits weitgehend verhindern und damit eine optimale Wärmedämmung zwischen diesen ermöglichen.

Der Isolierkörper besteht aus einem Unterteil 1 sowie einem Oberteil 2. Das Unterteil 1 ist mit in Längsrichtung hintereinander liegenden Aussparungen 3 versehen. Das Oberteil 2 weist den Aussparungen 3 des Unterteils 1 gegenüberliegende Zapfen 4 auf. Beim Zusammenfügen des Oberteils und des Unterteils nehmen die Aussparungen 3 die Zapfen 4 vollständig auf.

Zwischen den Zapfen 4 befinden sich an der Unterseite des Oberteils 2 Nuten 5, in die horizontal verlaufende Bewehrungsstäbe 6 eingelegt werden. Diese Bewehrungsstäbe 6 dienen zur Aufnahme horizontaler Zugspannungen. Die uritere Kante der Zapfen 4 verläuft schräg zur Horizontalen. An ihr sind vertikal durch den isolierkörper hindurchgeführte Bewehrungsstäbe 7 befestigt. Vorzugsweise befinden sich auch an dieser unteren Seite der Zapfen 4 parallel zur Unterkante verlaufende Nuten 8, in die die Bewehrungsstäbe '7 eingelegt und dann befestigt werden. Die Bewehrungsstäbe 7 dienen auch zur Aufnahme vertikaler Kräfte. Die Befestigung der Bewehrungsstäbe 6 bzw. 7 in den Nuten 5 bzw. 8 kann mit Hilfe eines Klebmittels oder durch in den Nuten befestigte Klammern erfolgen.

Die Montage der in Fig. 1 gezeigten Vorrichtung erfolgt in der Weise, daß zunächst die Bewehrungsstäbe 6 und 7 in die entsprechenden Nuten eingelegt bzw. an den entsprechenden Flächen befestigt werden. Dann werden das Oberteil 2 und das Unterteil 1 des Isolierkörpers zusammengefügt. Dabei werden die Zapfen 4 vollständig in die entsprechenden Aussparungen 3 hineingedrückt. Die schräg verlaufenden Bewehrungsstäbe 7 brechen hierbei die Wandungen der Aussparungen 3 auf bis in eine Tiefe, die ihrer Eindringtiefe entspricht. Die Bewehrungsstäbe 7 sind dabei so gelegt, daß sie dort auf die Aussparungen auftreffen, wo deren Wandung am dünnsten ist. Sie hinterlassen daher nur vertikal verlaufende, schlitzartige Einschnitte. Die Fig. 2a und 2b zeigen die Querschnitte zweier verschiedener Aussparungen. Bei der sechseckförmigen Aussparung nach Fig. 2a erhält man ohne zusätzliche Maßnahme die beiden Punkte, an denen die Wandung des Unterteils am dünnsten ist. Zwischen diesen beiden Punkten werden die Bewehrungsstäbe 7 durch das Unterteil 1 hindurchgeführt. Fig. 2b zeigt eine rechteckförmige Aussparung 3. Um hier zwei definierte Stellen mit der dünnsten Wandungsdicke zu schaffen, sind auf gegenüberliegenden Seiten der Aussparung 3 im Unterteil 1 zwei Einschnitte 9 vorgesehen, wodurch festgelegt wird, an welchen Stellen der entsprechende Bewehrungsstab 7 durch den Isolierkörper hindurchgeführt wird.

Die Zapfen 4 passen reibungsschlüssig in die Aussparungen 3, so daß nach dem Zusammenfügen des Unterteils 1 und des Oberteils 2 diese reibungsschlüssig miteinander verbunden sind und nur unter Kraftaufwand wieder getrennt werden können. Um die Festigkeit dieser Verbindung noch zu erhöhen, können im Oberteil 2 zusätzliche Zapfen 10 und im Unterteil 1 entsprechende zusätzliche Aussparungen 11 vorgesehen sein, die nicht zur Durchquerung von Bewehrungsstäben durch den Isolierkörper dienen, sondern lediglich die Aufgabe haben, die Reibungskraft zwischen Ober- und Unterteil zu erhöhen. Weiterhin kann die Verbindung dadurch verbessert werden, daß ein Klebstoff zwischen die Berührungsflächen von Ober- und Unterteil gebracht wird.

Im unteren Bereich des Unterteils befinden sich in Längsrichtung des Isolierkörpers hintereinander angeordnete Druckelemente. Diese bestehen beispielsweise aus einer Druckplatte 12 aus einem gummielastischen Werkstoff und druckverteilenden Schichten 13 und 14 aus einem harten Material zu beiden Seiten der Druckplatte 12, deren Außenseite bevorzugt in einer Ebene mit der Außenwand des Unterteils 1 liegen. Die Druckplatte 12 und die Schichten 13 und 14 sind vorzugsweise in das Unterteil 1 eingeklebt. Durch die Anordnung der Druckelemente im unteren Bereich des Unterteils 1 wird eine gute Übertragung der Kräfte von der vorkragenden Platte auf das Gebäude ermöglicht.

In Fig. 1 ist das Druckelement nur zur einfacheren Darstellung direkt unter der Aussparung 3 angeordnet. In der Regel sind jedoch Aussparungen 3 und Druckelemente in Längsrichtung des Isolierkörpers gegeneinander versetzt, um die Festigkeit des Unterteils, das vorzugsweise aus einem Schaumstoff wie z. B. Polystyrol besteht, zu verbessern.

In Fig. 4 ist ein Oberteil 2 gezeigt, das breiter ist als das Unterteil 1 und das im zusammengefügten Zustand dieser beiden Teile den oberen äußeren Rand des Unterteils umgreift. Hierdurch erhält man eine noch festere Verbindung der beiden Teile. Außerdem wird die Führung der Bewehrungsstäbe 6 durch das Isoliermaterial und dadurch der Abstand zwischen den Punkten, an denen diese Bewehrungsstäbe auf der einen Seite in der Balkonplatte und auf der anderen Seite in der Zwischendecke eingespannt sind, verlängert. Hierdurch ergibt sich folgender Vorteil : durch den wärmedämmenden Isolierkörper entsteht eine Trennung zwischen Balkon (Bauteil mit wechselnder Temperatur) und dem Gebäude (Bauteil mit in der Regel konstanter Temperatur). Hierdurch entstehen temperaturbedingte Bewegungen zwischen Balkon und Gebäude, die die horizontalen Bewehrungsstäbe auf Biegung beanspruchen. Je größer dabei der Abstand zwischen Balkonplatte und Zwischendecke ist, desto geringer ist die Biegebeanspruchung.

Um das Oberteil mechanisch zu festigen, was insbesondere für den Transport von Bedeutung ist, empfiehlt es sich, in diesem einen in Längsrichtung verlaufenden Bewehrungsstab 15 vorzusehen. Dieser kann aus Holz, Stahl, Kunststoff o. dgl. bestehen und wird in das Oberteil 2 eingesteckt oder bereits bei dessen Herstellung eingeschäumt.

Um insbesondere während des Transports eine feste Verbindung von Oberteil 2 und Unterteil 1 zu gewährleisten, kann man in den Zapfen 4 des Oberteils in Längsrichtung des Isolierkörpers verlaufende durchgehende Öffnungen 16 sowie im Unterteil 1 ebenfalls in Längsrichtung zwischen den Aussparungen 3 verlaufende Öffnungen 17 vorsehen, durch die nach dem Zusammenfügen von Ober- und Unterteil ein Stab gesteckt wird, der diese Teile zusammenhält. Dabei können im Unterteil mehrere übereinander angeordnete Öffnungen 17 vorgesehen sein, so daß die Einstecktiefe der Zapfen 4 variierbar ist.

Fig. 6 zeigt die Befestigung des Unterteils vor dem Anbringen der Balkonplatte und der Zwischendecke. Das untere Ende des Unterteils 1 wird von einem U-förmigen Halter 18 umschlossen, der auf der zum Balkon ragenden Seite einen Vorsprung besitzt. Dieser Vorsprung wird an der Verschalung 19 für die Balkonplatte angeheftet. In entsprechender Weise ist auch eine Befestigung an der Oberseite der Gebäudewand 20 möglich.

Um das beanspruchte Bauelement für Decken verschiedener Stärke, beispielsweise für den Bereich von 14 cm bis 25 cm, verwendbar zu machen, kann im Bedarfsfall ein Stück des Unterteils 1 im oberen Bereich entsprechend abgeschnitten werden. Die Zapfen 4 dürfen sich daher nicht über die volle Länge der Aussparungen 3 erstrecken. Es verbleibt somit auch bei voll eingesteckten Zapfen in der Regel ein Hohlraum im unteren Bereich der Aussparungen 3. In diesen Hohlraum kann jedoch beim anschließenden Vergießen der Balkonplatte bzw. der Zwischendecke kein Beton einlaufen, da die Aussparungen von oben durch die Zapfen abgedeckt sind, und, soweit durch die Bewehrungsstäbe 7 die Wandungen des Unterteils 1 aufgerissen wurden, die entsprechenden Einschnitte nach unten durch die Bewehrungsstäbe 7 selbst geschlossen werden. Die gute Wärmedämmung des Isolierkörpers bleibt somit erhalten.

Der Gegenstand der Erfindung weist somit folgende Vorteile auf :
Die horizontal und die schräg durch den Isolierkörper verlaufenden Bewehrungsstäbe werden am Oberteil befestigt und bilden einen sogenannten Bewehrungskorb. Sie sind maßlich von der Oberkante des Isolierkörpers her orientiert. Insbesondere die horizontalen Bewehrungsstäbe 6 müssen oben liegen mit einem festgelegten Abstand von der Oberfläche des Balkons oder der Decke. Durch die Befestigung der Stäbe am Oberteil kann der Isolierkörper oben gut ausgerichtet und an der Bewehrung der Decke oder des Balkons festgebunden werden. Die Druckelemente sind im Unterteil angeordnet. Hierdurch wird eine optimale Übertragung von Kräften zwischen dem vorkragenden Außenteil und dem Gebäude gewährleistet.

## Patentansprüche

1. Bauelement zur Wärmedämmung bei Gebäuden, insbesondere bei vorkragenden Außenteilen, mit einem länglichen Isolierkörper (1, 2) aus thermisch isolierendem Material, mit länglichen, metallenen Bewehrungselementen (6, 7), die sich im wesentlichen quer zum Isolierkörper (1, 2) erstrecken und seitlich vorstehen, und mit Druckelementen (12) zur Kraftübertragung zwischen dem vorkragenden Teil und den übrigen Gebäudeteilen, wobei der Isolierkörper (1, 2) aus einem Oberteil (2) und einem Unterteil (1) mit Aussparungen (5, 8) für die Bewehrungselemente (6, 7) besteht und wobei das Oberteil (2) und das Unterteil (1) über komplementäre Vorsprünge (4, 10) und Aussparungen (3, 11) aneinander befestigbar sind, dadurch gekennzeichnet, daß das Oberteil (2) im Einbauzustand horizontal verlaufende Nuten (5) zur Aufnahme von horizontal den Isolierkörper (1, 2) durchquerenden Bewehrungselementen (6) sowie Zapfen (4) zur Festlegung von schräg zur Horizontalen den Isolierkörper (1, 2) durchquerenden Bewehrungselementen (7) aufweist, daß am Unterteil (1) die Druckelemente (12) einbaubar sind und daß die Bewehrungselemente (6, 7) durch Zusammenstecken des Oberteils (2) und des Unterteils (1) festlegbar sind.

2. Bauelement nach Anspruch 1, dadurch gekennzeichnet, daß das Unterteil (1) mit Aussparungen (3, 11) zur reibungsschlüssigen Aufnahme von Zapfen (4, 10) des Oberteils (2) versehen ist.

3. Bauelement nach Anspruch 2, dadurch gekennzeichnet, daß das Unterteil (1) im Bereich der Aussparungen (3) derart dünnwandig ist, daß es beim Einstecken der Zapfen (4) durch die von diesen gehaltenen, schräg verlaufenden Bewehrungselemente (7) bis zu deren Eindringtiefe aufbrechbar ist.

4. Bauelement nach Anspruch 2 oder 3, dadurch gekennzeichnet, daß die Zapfen (4) an ihrem unteren Ende mit Nuten (8) zur Führung der eingelegten, schräg verlaufenden Bewehrungselemente (7) versehen sind.

5. Bauelement nach einem der Ansprüche 2 bis 4, dadurch gekennzeichnet, daß zusätzliche, lediglich zur Festigung der Verbindung zwischen Ober- (2) und Unterteil (1) dienende, am Oberteil (2) angeordnete und in Aussparungen (11) des Unterteils (1) reibungsschlüssig eingreifende Zapfen (10) vorgesehen sind.

6. Bauelement nach einem der Ansprüche 2 bis 5, dadurch gekennzeichnet, daß das Oberteil (2) im oberen Bereich breiter als das Unterteil (1) ausgebildet ist.

7. Bauelement nach Anspruch 6, dadurch gekennzeichnet, daß das Oberteil (2) im zusammengefügten Zustand den oberen Bereich des Unterteils (1) umgreift.

8. Bauelement nach einem der Ansprüche 2 bis 7, dadurch gekennzeichnet, daß zur Festigung der Verbindung zwischen Oberteil (2) und Unterteil (1) mittels eines einsteckbaren Stabes o.dgl. die Zapfen jeweils mindestens eine durchgehende, in Längsrichtung des Isolierkörpers verlaufende Öffnung (16) und das Unterteil (1) mehrere in Zapfenlängsrichtung hintereinander angeordnete, in Längsrichtung des Isolierkörpers verlaufende durchgehende Öffnungen (17) aufweisen.

9. Bauelement nach einem der Ansprüche 2 bis 7, dadurch gekennzeichnet, daß zur Stabilisierung des Oberteils (2) in dessen oberem Bereich in Längsrichtung des lsolierkörpers ein durchgehender Bewehrungsstab (15) angeordnet ist.

10. Bauelement nach einem der Ansprüche 1 bis 9, dadurch gekennzeichnet, daß die Bewehrungselemente (6, 7) mittels Klammern oder durch Klebmittel am Oberteil befestigbar sind.

11. Bauelement nach einem der Ansprüche 1 bis 10, dadurch gekennzeichnet, daß das Unterteil (1) mit Hilfe eines dessen unteres Ende umgreifenden, Uförmigen Haltelementes (18) befestigbar ist.

12. Bauelement nach einem der Ansprüche 1 bis 11, dadurch gekennzeichnet, daß das Unterteil (1) zur Anpassung an die jeweilige Dicke der zu isolierenden Gebäudeteile durch Abschneiden des oberen Bereiches in der Länge veränderbar ist.

## Claims

1. A building (construction) element for thermal insulation of buildings, especially in cantilevered projecting exterior portions, comprising an elongated insulating body (1, 2) of a thermally insulating material ; elongated metallic reinforcing elements (6, 7) which extend substantially transversely with respect to the insulating body (1, 2) and which protrude laterally ; and compression elements (12) for force transmission between the cantilevered projecting portion and the remainder of the building portions ; with the insulating body (1. 2) comprising an upper part (2) and a lower part (1) provided with recesses (5, 8) for the reinforcing elements (6, 7), and said upper part (2) and said lower part (1) being adapted to be secured to each other through complementary projections (4, 10) and notches (3, 11), characterized in that the upper part (2) includes grooves (5), extending horizontally in the installed state, for receiving reinforcing elements (6) which pass horizontally through the insulating body (1, 2), as well as pins (4) for the fixing of reinforcing elements (7) passing through the insulating body (1, 2) with an inclination to the horizontal ; that the compression elements (12) are adapted to be installed in the lower part (1) ; and that the reinforcing elements (6, 7) are adapted to be fixed by fitting together the upper part (2) and the lower part (1).

2. The building element according to claim 1, characterized in that the lower part (1) is provided with apertures (3, 11) for receiving with frictional engagement pins (4, 10) of the upper part (2).

3. The building element according to claim 2, characterized in that the lower part (1) is, in the region of the apertures (3), of so small a wall thickness that the lower part, when the pins (4) are inserted, is adapted to be broken up by the inclined reinforcing elements (7) held by said pins, up to the depth of penetration of said reinforcing elements.

4. The building element according to claims 2 or 3, characterized in that the pins (4) have their lower ends provided with grooves (8) for guiding the inclined reinforcing elements (7) placed thereinto.

5. The building element according to any one of claims 2 to 4, characterized in that auxiliary lugs or pins (10) are provided which function merely to strengthen the connection between the upper part (2) and the lower part (1) and which are mounted to the upper part (2) end engage apertures (11) of the lower part (1) with frictional engagement.

6. The building element according to any one of claims 2 to 5, characterized in that the upper part (2) has its upper portion formed to be wider than the lower part (1).

7. The building element according to claim 6, characterized in that in the assembled state the upper part (2) straddles the upper portion of the lower part (1).

8. The building element according to any one of claims 2 to 7, characterized in that for strengthening the joint or connection between upper part (2) and lower part (1) by means of a rod or the like adapted to be inserted thereinto, the pins each have at least one through hole (16) extending in the longitudinal direction of the insulating body, and the lower part (1) has a plurality of through holes (17) arranged one behind the other in the longitudinal direction of the pin and extending longitudinally of the insulating body.

9. The building element according to any one of claims 2 to 7, characterized in that for stabilizing the upper part (2), the upper portion thereof has disposed therein a continuous reinforcing rod (15) in the longitudinal direction of the insulating body.

10. The building element according to any one of claims 1 to 9, characterized in that the reinforcing elements (6, 7) are adapted to be fixed to the upper part by means of clamps or adhesive.

11. The building element according to any one of claims 1 to 10, characterized in that the lower part (1) is adapted to be fixed by means of a U-shaped retainer element (18) straddling the lower end of said lower part.

12. The building element according to any one of claims 1 to 11, characterized in that the lower part (1) is adapted to be varied in its length by cutting off the upper portion thereof, to fit it to the respective thickness of the building portions to be insulated.

## Revendications

1. Elément de construction pour l'isolation thermique de bâtiments, en particulier pour des parties en saillie à l'extérieur de ceux-ci, comportant un corps isolant (1, 2) de forme allongée en un matériau thermiquement isolant, des éléments métalliques d'armature (6, 7) de forme allongée, qui s'étendent dans un sens sensiblement transversal par rapport au corps isolant (1, 2) et sont latéralement en saillie sur celui-ci, et des éléments de compression (12) pour transmettre les efforts entre la partie en saillie du bâtiment et les autres parties de ce dernier ; le corps isolant (1, 2) comportant une partie supérieure (2) et une partie inférieure (1) pourvues d'évidements (5, 8) pour les éléments d'armature (6, 7) ; et ces parties supérieure (2) et inférieure (1) étant adaptées à être fixées l'une à l'autre, grâce à des saillies (4, 10) et à des évidements (3.11) de formes complémentaires ; l'élément de construction isolant étant caractérisé en ce que la partie supérieure (2) présente des rainures (5) orientées horizontalement en position de montage, pour recevoir des éléments d'armature (6) qui traversent horizontalement le corps isolant (1, 2), ainsi que des doigts (4) pour positionner des éléments d'armature (7) qui traversent le corps isolant (1, 2) dans un sens oblique par rapport à l'horizontale ; en ce que les éléments de compression (12) peuvent se monter sur la partie inférieure (1) ; et en ce que les éléments d'armature (6, 7) peuvent être fixés en place par emboîtement mutuel de la partie supérieure (2) et de la partie inférieure (1).

2. Elément de construction selon la revendication 1, caractérisé en ce que la partie inférieure (1) est pourvue d'évidements (3, 11) pour recevoir à force des saillies, ou doigts, (4, 10) de la partie supérieure (2).

3. Elément de construction selon la revendication 2, caractérisé en ce que la partie inférieure (1) présente une paroi mince au voisinage des évidements (3), de manière à pouvoir être enfoncée par les éléments obliques d'armature (7) maintenus en place par ces évidements, jusqu'à la profondeur de pénétration des éléments obliques précités, lorsqu'on emboîte les doigts (4).

4. Elément de construction selon la revendication 2 ou 3, caractérisé en ce que les doigts (4) sont pourvus de rainures (8) à leur extrémité inférieure, pour guider les éléments obliques d'armature (7) engagés dans ces rainures.

5. Elément de construction selon l'une des revendications 2 à 4, caractérisé en ce qu'il comporte, en outre, des doigts auxiliaires (10), disposés sur la partie supérieure (2) et adaptés à s'engager à force dans des évidements (11) de la partie inférieure (1), pour s'y trouver bloqués, ces doigts auxiliaires (10) servant ainsi uniquement à bloquer la liaison entre la partie supérieure (2) et la partie inférieure (1).

6. Elément de construction selon l'une des revendications 2 à 5, caractérisé en ce que la zone du sommet de la partie supérieure (2) est plus large que la partie inférieure (1).

7. Elément de construction selon la revendication 6, caractérisé en ce que la partie supérieure (2), en position d'assemblage, entoure la zone du sommet de la partie inférieure (1).

8. Elément de construction selon l'une des revendications 2 à 7, caractérisé en ce que chacun des doigts (4) comporte au moins une ouverture (16) qui traverse le doigt dans le sens de la longueur du corps isolant, et en ce que la partie inférieure (1) comporte plusieurs ouvertures (17), disposées à la suite l'une de l'autre dans le sens de la longueur du doigt et traversant celui-ci dans le sens de la longueur du corps isolant, pour permettre de bloquer l'assemblage de la partie supérieure (2) et de la partie inférieure (1) au moyen d'un organe de verrouillage tel qu'une broche enfoncée dans les ouvertures précitées.

9. Elément de construction selon l'une des revendications 2 à 7, caractérisé en ce qu'un barreau d'armature (15) traverse de part en part la zone du sommet de la partie supérieure (2), dans le sens de la longueur de l'élément isolant, pour renforcer cette partie supérieure.

10. Elément de construction selon l'une des revendications 1 à 9, caractérisé en ce que les éléments d'armature (6, 7) peuvent se fixer à la partie supérieure au moyen d'agrafes ou par collage.

11. Elément de construction selon l'une des revendications 1 à 10, caractérisé en ce qu'on peut fixer la partie inférieure (1) au moyen d'un élément de retenue (18) profilé en U qui entoure l'extrémité inférieure de cette partie.

12. Elément de construction selon l'une des revendications 1 à 11, caractérisé en ce que la partie inférieure (1) est réglable en longueur, en coupant la zone du sommet de cette partie, pour l'adapter à l'épaisseur des parties du bâtiment qu'il s'agit d'isoler.
